# EUROPÄISCHE PATENTSCHRIFT

(11) **EP 3 285 013 B1**
(45) Veröffentlichungstag und Bekanntmachung des Hinweises auf die Patenterteilung: **03.11.2021**
(21) Anmeldenummer: 17186352.5
(22) Anmeldetag: 16.08.2017
(51) Int. Cl.: F24D 3/10, F24D 19/10

(54) **HEIZUNGSANLAGE**
HEATING SYSTEM
INSTALLATION DE CHAUFFAGE

(30) Priorität: 19.08.2016 DE 102016115417
(43) Veröffentlichungstag der Anmeldung: 21.02.2018
(73) Patentinhaber: Viessmann Climate Solutions SE, 35108 Allendorf (DE)
(72) Erfinder: Dönges, Roger, 35110 Frankenau (Dainrode) (DE); Görge, Gunthard, 35260 Stadtallendorf (DE); Gaier, Andrei, 35066 Frankenberg (DE); Winter, Erhard, 35066 Frankenberg (DE)
(74) Vertreter: Wolf, Michael

(56) Entgegenhaltungen:
- EP-A1- 0 445 310
- EP-A1- 2 871 422
- DE-U1-202005 003 778
- US-A1- 2009 178 717

## Beschreibung

Die Erfindung betrifft eine Heizungsanlage gemäß dem Oberbegriff des Patentanspruchs 1.

Eine Heizungsanlage der eingangs genannten Art ist aus dem Schutzrechtsdokument EP 0 445 310 A1 bekannt.

Eine weitere Heizungsanlage dieser Art ist ferner im Grunde aus dem Schutzrechtdokument DE 20 2005 003 778 U1 bekannt. Eine solche Heizungsanlage, von der im genannten Dokument in den Figuren im wesentlichen der Heizkreisverteiler, dort Rohrverteiler genannt, dargestellt ist, besteht, wie der Fachmann weiß, aus einem von einem Heizkreismedium durchströmten Heizkreis mit mehreren Heizkörpern und mit einem bzw. dem oben bereits erwähnten Heizkreisverteiler, an den mindestens zwei, jeweils mit einer Brennersteuerung versehene Heizkessel hydraulisch angeschlossen sind. Bei einer solchen Heizungsanlage, und dies gilt auch für die noch zu erläuternde Erfindung, werden mehrere Heizkessel verwendet, um je nach Bedarf gezielt die erfoderliche Menge an Wärme zur Verfügung stellen zu können. Statt also mit einem einigen, großen Heizkessel gegebenenfalls zu viel Wärme zu erzeugen, werden mehrere kleine Heizkessel vorgehalten, die dann bedarfsangepasst Kessel für Kessel zugeschaltet werden.

Der Erfindung liegt die Aufgabe zugrunde, eine Heizungsanlage der eingangs genannten Art, die man auch Kaskadenheizungsanlage nennt, zu verbessern, und zwar insbesondere hinsichtlich ihrer Herstellungs- und Montagekosten.

Diese Aufgabe ist mit einer Heizungsanlage der eingangs genannten Art durch die im Kennzeichen des Patentanspruchs 1 aufgeführten Merkmale gelöst.

Nach der Erfindung ist also vorgesehen, dass am Heizkreisverteiler pro Heizkessel je eine einem bestimmten Heizkessel zugeordnete, zur Förderung des Heizkreismediums vorgesehene Pumpe und eine zentrale, mit allen Heizkesseln wirkverbundene, brennersteuerungsfreie Heizungsregelung angeordnet ist, wobei der Heizkreisverteiler aus Modulen gebildet und pro Heizkessel ein Modul vorgesehen ist und wobei die Module baugleich ausgebildet sind.

Mit anderen Worten zeichnet sich die erfindungsgemäße Heizungsanlage somit dadurch aus, dass abgesehen von den Brennersteuerungen (auch Feuerungsautomaten genannt) alle übrigen, sonst an jedem Heizkessel separat vorgesehenen Komponenten wie Pumpe und Regelung nunmehr zentral am Heizkreisverteiler angeordnet sind. Die Verlagerung der Hydraulik und der Regelung hin zum Heizkreisverteiler vereinfacht dabei offensichtlich die Montage der Anlage, wobei darüber hinaus auch die Heizkessel selbst, nunmehr ohne Pumpe und Regelung, deutlich schneller montierbar sind. All dies führt zu einer Reduktion der Herstellungs- und Montagekosten.

Andere vorteilhafte Weiterbildungen der erfindungsgemäßen Heizungsanlage ergeben sich aus den abhängigen Patentansprüchen.

Der Vollständigkeit halber wird noch auf das weiter abliegende Patentdokument EP 2 213 948 A2 hingewiesen, aus dem zwar ebenfalls ein Heizkreisverteiler bekannt ist, dieser dient aber zur Verbindung eines einzigen Heizkessels mit mehreren Heizkreisen, wobei die Heizungsregelung wie üblich am einzigen Heizkessel und nicht am Heizkreisverteiler angeordnet ist.

Außerdem wird noch auf das ebenfalls weiter abliegende Patentdokument DE 696 17 966 T2 hingewiesen. Bei dieser Lösung fehlt aber gerade eine zentrale, brennersteuerungsfreie Heizungsregelung; dementsprechend weist jeder Heizkessel nicht nur eine Brennersteuerung, sondern auch eine Heizkesselregelung.

Schließlich wird noch auf das Dokument EP 2 871 422 A1 hingewiesen, in dem eine Heizungsanlage zwar mit einem hydraulischen Verteiler, aber insbesondere ohne zentrale, mit allen Heizkesseln wirkverbundene, brennersteuerungsfreie Heizungsregelung offenbart ist.

Die erfindungsgemäße Heizungsanlage einschließlich ihrer vorteilhaften Weiterbildungen gemäß der abhängigen Patentansprüche wird nachfolgend anhand der zeichnerischen Darstellung eines bevorzugten Ausführungsbeispiels genauer erläutert.

Es zeigt schematisch
- Figur 1: die erfindungsgemäße Heizungsanlage mit insgesamt drei Heizkesseln.

Die in der einzigen Figur dargestellte Heizungsanlage besteht aus einem von einem Heizkreismedium durchströmten Heizkreis 1 mit mehreren Heizkörpern 1.1 und mit einem Heizkreisverteiler 1.2, an den mindestens zwei (hier drei), jeweils mit einer Brennersteuerung 2.1 versehene Heizkessel 2 hydraulisch angeschlossen sind. Außerdem sind in bekannter Weise am Heizkreisverteiler 1.2 zur Verbindung mit dem Heizkreis 1 ein Vorlaufanschluss und ein Rücklaufanschluss vorgesehen.

Wesentlich für die erfindungsgemäße Heizungsanlage ist nun, dass am Heizkreisverteiler 1.2 pro Heizkessel 2 je eine einem bestimmten Heizkessel 2 zugeordnete, zur Förderung des Heizkreismediums vorgesehene Pumpe 3 und eine zentrale, mit allen Heizkesseln 2 wirkverbundene, brennersteuerungsfreie Heizungsregelung 4 angeordnet ist. Wie aus der einzigen Figur ersichtlich und wie weiter oben bereits erläutert, führt diese Maßgabe zu einer Zentralisierung der Komponenten im Bereich des Heizkreisverteilers 1.2, wobei die mit Distanz (erkennbar zum Beispiel an den unterbrochenen Linien zwischen Heizkessel 2 und Pumpe 3) zum Heizkreisverteiler 1.2 angeordneten Heizkessel 2 selbst einfacher als die bisher üblichen Heizkessel ausgebildet sind, da insbesondere die Pumpe und die Regelung, abgesehen von der aus Sicherheitsgründen im Heizkessel verbleibenden Brennersteuerung, zentralisiert werden.

Ferner ist dabei der Heizkreisverteiler 1.2 aus einzelnen Modulen gebildet, wobei pro Heizkessel 2 ein Modul vorgesehen ist. Diese Module sind baugleich ausgebildet, um auf einfache Weise Heizkreisverteiler 1.2 für zwei, drei oder mehr Heizkessel 2 vor Ort montieren zu können. Hierzu ist weiterhin besonders bevorzugt vorgesehen, dass die Module hydraulisch miteinander verbindbar ausgebildet sind. Wie aus der einzigen Figur ersichtlich, kann dabei vorgesehen sein, dass der Heizkreisverteiler 1.2 aus einem zentralen Sammler 6 für den Heizkreis 1, aus den mit dem Sammler 6 hydraulisch verbindbaren Modulen und aus der Heizungsregelung 4 gebildet ist.

Da, wie oben und voran stehend erläutert, erfindungsgemäß eine Zentralregelung (Heizungsregelung 4) für alle Heizkessel 2 am Heizkreisverteiler 1.2 vorgesehen ist, ist weiterhin bevorzugt vorgesehen, dass jeder Heizkessel 2 abgesehen von der Brennersteuerung 2.1 heizungsregelungsfrei ausgebildet ist.

Ferner ist bevorzugt vorgesehen, dass jeder Heizkessel 2 bezüglich einer Förderung des Heizkreismediums pumpenfrei ausgebildet ist. Die Förderung des Heizkreismediums durch die Heizkessel 2 erfolgt somit mit Hilfe der pro Heizkessel 2 am Heizkreisverteiler 1.2 angeordneten Pumpen 3. Dabei ist, wie oben bereits erwähnt, besonders bevorzugt vorgesehen, dass jede Pumpe 3 näher am Heizkreisverteiler 1.2 als am Heizkessel 2 angeordnet ist.

Um einen Heizkessel 2 zum Beispiel im Schadensfall problemlos austauschen zu können, ist weiterhin zum Abkoppeln des entsprechenden Heizkessels 2 vom Heizkreisverteiler 1.2 bevorzugt mindestens ein vorzugsweise als Kugelhahn ausgebildetes Ventil 5 vorgesehen bzw. ist jeder Heizkessel 2 hydraulisch vom Heizkreisverteiler 1.2 abkoppelbar ausgebildet. Das genannte Ventil 5 ist dabei besonders bevorzugt zwischen dem Heizkreisverteiler 1.2 und der Pumpe 3 angeordnet. Außerdem ist vorgesehen, dass jedes Ventil 5 näher am Heizkreisverteiler 1.2 als am Heizkessel 2 angeordnet ist.

Ferner ist bevorzugt (nicht extra dargestellt) am Heizkreisverteiler 1.2 für jeden Heizkessel 2 eine Anschlussarmatur mit wahlweise Sicherheitsventil, Volumenstromschalter und/oder Befüllanschluss vorgesehen.

Die erfindungsgemäße Heizungsanlage funktioniert wie folgt:

Wird ein Heizkessel 2 in Betrieb genommen, so wird auch die dazu gehörige, am Heizkreisverteiler 1.2 angeordnete Pumpe 3 eingeschaltet, um das Heizkreismedium durch die Heizungsanlage zu fördern, und zwar einerseits durch den Heizkessel 2, andererseits aber auch durch den Heizkreisverteiler 1.2 und auch durch den Heizkreis 1, wobei dieser, was nicht extra dargestellt ist, auch mit einer zusätzlichen Pumpe versehen sein kann. Abgesehen vom Feuerungsautomaten (Brennersteuerung 2.1) weisen die Heizkessel 2 keine eigene Regelung auf. Diese erfolgt über die zentrale, am Heizkreisverteiler 1.2 angeordnete Heizungsregelung 4, mit der auch die Pumpen 3 geregelt werden.

### Bezugszeichenliste

- 1: Heizkreis
- 1.1: Heizkörper
- 1.2: Heizkreisverteiler
- 2: Heizkessel
- 2.1: Brennersteuerung
- 3: Pumpe
- 4: Heizungsregelung
- 5: Ventil
- 6: Sammler

## Patentansprüche

1. Heizungsanlage, umfassend einen von einem Heizkreismedium durchströmten Heizkreis (1) mit mehreren Heizkörpern (1.1) und mit einem Heizkreisverteiler (1.2), an den mindestens zwei, jeweils mit einer Brennersteuerung (2.1) versehene Heizkessel (2) hydraulisch angeschlossen sind,
**dadurch gekennzeichnet,**
**dass** am Heizkreisverteiler (1.2) pro Heizkessel (2) je eine einem bestimmten Heizkessel (2) zugeordnete, zur Förderung des Heizkreismediums vorgesehene Pumpe (3) und eine zentrale, mit allen Heizkesseln (2) wirkverbundene, brennersteuerungsfreie Heizungsregelung (4) angeordnet ist, wobei der Heizkreisverteiler (1.2) aus Modulen gebildet und pro Heizkessel (2) ein Modul vorgesehen ist und wobei die Module baugleich ausgebildet sind.

2. Heizungsanlage nach Anspruch 1,
**dadurch gekennzeichnet,**
**dass** die Module hydraulisch miteinander verbindbar ausgebildet sind.

3. Heizungsanlage nach Anspruch 1 oder 2,
**dadurch gekennzeichnet,**
**dass** jeder Heizkessel (2) abgesehen von der Brennersteuerung (2.1) heizungsregelungsfrei ausgebildet ist.

4. Heizungsanlage nach einem der Ansprüche 1 bis 3,
**dadurch gekennzeichnet,**
**dass** jeder Heizkessel (2) bezüglich einer Förderung des Heizkreismediums pumpenfrei ausgebildet ist.

5. Heizungsanlage nach einem der Ansprüche 1 bis 4,
**dadurch gekennzeichnet,**
**dass** zum Abkoppeln des Heizkessels (2) vom Heizkreisverteiler (1.2) mindestens ein Ventil (5) vorgesehen ist.

6. Heizungsanlage nach Anspruch 5,
**dadurch gekennzeichnet,**
**dass** das Ventil (5) zwischen dem Heizkreisverteiler (1.2) und der Pumpe (3) angeordnet ist.

7. Heizungsanlage nach Anspruch 5 oder 6,
**dadurch gekennzeichnet,**
**dass** jedes Ventil (5) näher am Heizkreisverteiler (1.2) als am Heizkessel (2) angeordnet ist.

8. Heizungsanlage nach einem der Ansprüche 1 bis 7,
**dadurch gekennzeichnet,**
**dass** jede Pumpe (3) näher am Heizkreisverteiler (1.2) als am Heizkessel (2) angeordnet ist.

## Claims

1. Heating system, comprising a heating circuit (1), through which heating circuit medium flows, having several radiators (1.1) and having a heating circuit distributor (1.2), to which at least two boilers (2) respectively provided with a burner control unit (2.1) are hydraulically connected,
**characterized in that**
for each boiler (2) a pump (3), which is assigned to a specific boiler (2) and provided for conveying the heating circuit medium is arranged on the heating circuit distributor (1.2), and a central heating controller (4), which is operatively connected to all boilers (2) and free of burner control is arranged on the heating circuit distributor (1.2), wherein the heating circuit distributor (1.2) is formed from modules and one module is provided for each boiler (2) and wherein the modules are identical in construction.

2. Heating system according to claim 1,
**characterized in that**
the modules are designed to be hydraulically interconnectable.

3. Heating system according to claim 1 or 2,
**characterized in that**
each boiler (2), apart from the burner control unit (2.1), is designed without heating control.

4. Heating system according to one of claims 1 to 3, **characterized in that**
each boiler (2) is designed without a pump with respect to conveying the heating circuit medium.

5. Heating system according to one of claims 1 to 4, **characterized in that**
at least one valve (5) is provided for decoupling the boiler (2) from the heating circuit distributor (1.2).

6. Heating system according to claim 5,
**characterized in that**
the valve (5) is arranged between the heating circuit distributor (1.2) and the pump (3).

7. Heating system according to claim 5 or 6, **characterized in that**
each valve (5) is arranged closer to the heating circuit distributor (1.2) than the boiler (2).

8. Heating system according to one of claims 1 to 7, **characterized in that**
each pump (3) is arranged closer to the heating circuit distributor (1.2) than the boiler (2).

## Revendications

1. Installation de chauffage comprenant un circuit de chauffage (1) traversé par un milieu de circuit de chauffage avec plusieurs radiateurs (1.1) et avec un répartiteur de circuit de chauffage (1.2), auquel sont raccordées hydrauliquement au moins deux chaudières (2) dotées respectivement d'une commande de brûleur (2.1), **caractérisée en ce que**
sur le répartiteur de circuit de chauffage (1.2) est disposée par chaudière (2) une pompe (3) déterminée respectivement attribuée à une chaudière (2), prévue pour le transport du milieu de circuit de chauffage et une régulation de chauffage (4) centrale, sans commande de brûleur, reliée fonctionnellement à toutes les chaudières (2), sachant que le répartiteur de circuit de chauffage (1.2) est formé de modules et qu'un module est prévu par chaudière (2) et sachant que les modules sont constitués de façon identique du point de vue conception.

2. Installation de chauffage selon la revendication 1, **caractérisée en ce que**
les modules sont constitués pouvant être reliés les uns aux autres de façon hydraulique.

3. Installation de chauffage selon la revendication 1 ou 2, **caractérisée en ce que**
chaque chaudière (2) est constituée sans régulation de chauffage abstraction faite de la commande de brûleur (2.1).

4. Installation de chauffage selon l'une quelconque des revendications 1 à 3,
**caractérisée en ce que**
chaque chaudière (2) est constituée sans pompe eu égard à un transport du milieu de circuit de chauffage.

5. Installation de chauffage selon l'une quelconque des revendications 1 à 4,
**caractérisée en ce qu'**
au moins une soupape (5) est prévue pour découpler la chaudière (2) du répartiteur de circuit de chauffage (1.2).

6. Installation de chauffage selon la revendication 5, **caractérisée en ce que**
la soupape (5) est disposée entre le répartiteur de circuit de chauffage (1.2) et la pompe (3).

7. Installation de chauffage selon la revendication 5 ou 6, **caractérisée en ce que**
chaque soupape (5) est disposée plus près sur le répartiteur de circuit de chauffage (1.2) que sur la chaudière (2).

8. Installation de chauffage selon l'une quelconque des revendications 1 à 7,
**caractérisée en ce que**
chaque pompe (3) est disposée plus près sur le répartiteur du circuit de chauffage (1.2) que sur la chaudière (2).
